# EUROPÄISCHE PATENTSCHRIFT

(11) **EP 0 238 844 B1**
(45) Veröffentlichungstag und Bekanntmachung des Hinweises auf die Patenterteilung: **11.04.1990**
(21) Anmeldenummer: 87102282.8
(22) Anmeldetag: 18.02.1987
(51) Int. Cl.: B22D 11/20

(54) **Verfahren zum Angiessen einer Stahlbandgiessanlage**
Method for starting up a steel strip casting machine
Procédé pour démarrer une machine de coulée continue d'acier en bande

(30) Priorität: 27.02.1986 DE 3606290
(43) Veröffentlichungstag der Anmeldung: 30.09.1987
(73) Patentinhaber: SMS SCHLOEMANN-SIEMAG AKTIENGESELLSCHAFT, 40237 Düsseldorf (DE)
(72) Erfinder: Flemming, Günter, Dr., D-4006 Erkrath (DE); Streubel, Hans, D-4006 Erkrath (DE); Kolakowski, Manfred, D-4006 Erkrath (DE)
(74) Vertreter: Müller, Gerd, Dipl.-Ing.

(56) Entgegenhaltungen:
- DE-C- 887 990
- US-A- 3 893 502
- US-A- 3 995 681
- US-A- 4 573 128
- PATENT ABSTRACTS OF JAPAN, Band 7, Nr 183 (M-235)[1328], 12. August 1983; & JP-A-58 84 652 (KAWASAKI SEITETSU K.K.) 20-05-1983
- PATENT ABSTRACTS OF JAPAN, Band 5, Nr. 22 (M-54)[694], 10th February 1981; & JP-A-55 149 758 (KOBE SEIKOSHO K.K.) 21-11-1980
- SOVIET INVENTIONS ILLUSTRATED, Section Chemical, Woche 84/28, Zusammenfassung Nr. 84-175928/28, 22. August 1984, Derwent Publications Ltd; & SU-A-1 052 318 (CHERP METAL WKS) 07-11-1983

## Beschreibung

Die Erfindung betrifft ein Verfahren zum Angießen einer Stahlbandgießanlage mit einer Kokille mit gekühlten Schmalseitenwänden und Breitseitenwänden, die zur Aufnahme eines Gießrohres oberhalb eines formatbestimmenden Parallelabschnitts im Bereich der Breitseitenwände einen nach oben erweiterten Eingießbereich aufweist.

Durch die DE-PS 887 990 ist es bekannt, beim Stranggießen von Brammen in einer Kokille mit erweitertem Eingießbe- reich, die Gießbedingungen so festzulegen, daß der flüssige Metallsumpf sich bis in den Parallelabschnitt erstreckt.

Die Forderung, den flüssigen Metallsumpf ständig bis unterhalb des Eingießbereichs d.h. im formatbestimmenden unteren Bereich der Kokille zu halten ist beim Angießen der Stahlbandgießanlage besonders schwierig zu erfüllen, da einerseits die einströmende Schmelze an den kalten Kokillenwänden und an dem die Kokille verschließendem Anfahrkopf besonders schnell abkühlt andererseits bei zu hoher Austrittsgeschwindigkeit Metallschmelze zu oberen Bereichen der Kokillenwandungen hochspritzt und anbackt, wodurch die Strangschalenbildung behindert und Durchbrüche verursacht werden können. Eine zusätzliche Erschwernis besteht darin, daß das zum Schutz gegen Schmelzenspiegeloxydation und zur Schmierung erforderliche Gießpulver erst auf den Schmelzenspiegel aufgebracht werden kann, nachdem die Gießrohraustrittsöffnungen vollständig von der Schmelze bedeckt sind. Darüber hinaus wurde festgestellt, daß ein unzulässig hoher Ausziehwiderstand selbst dann auftreten kann, wenn der flüssige Metallsumpf sich bis in den Parallelabschnitt der Kokille erstreckt. Die geschilderten Probleme führen innerhalb des kurzen Angießzeitraumes auf der Gießbühne zu Über- forderung des Bedienungspersonals und damit zu Bedienungsfehlern.

Danach ist Aufgabe der Erfindung die Schaffung eines Verfahrens zum Angießen einer Stahlbandgießanlage, das den gegensätzlichen Anforderungen bei Verwendung einer Bandgießkokille mit erweitertem Eingießbereich Rechnung trägt und bei dem unter Betriebsbedingungen sowohl eine kurze Angießzeit erreicht, als auch ein Steckenbleiben des Bandes in der Kokille vermieden wird.

Die gestellte Aufgabe wird im Prinzip dadurch gelöst, daß der durch die Wirksamkeit der Vorschmierung und Reoxidation des nicht abgedeckten Badspiegels begrenzte Zeitraum besser ausgenutzt wird.

Die erfindungsgemäße Lösung besteht darin, daß die Höhenlage des Gießspiegels wegverfolgt wird, daß der Strangabzug zwischen Eintritt des Gießspiegels in den erweiterten Eingießbereich der Kokille und Bedecken der Gießrohraustrittsöffnungen gestartet und bis zur Erreichung der Sollgießspiegelhöhe auf eine Mindestabzugsgeschwindigkeit v_{B}m erhöht wird, bei welcher das Gießsumpfende unterhalb des formatbestimmenden Parallelabschnittes bleibt.

Das neue Verfahren ermöglicht eine genauere Regelung und Automatisierung des Angießvorganges, wodurch das Bedienungspersonal entlastet, Bedienungsfehler vermieden und die Betriebssicherheit insgesamt verbessert werden. Das Verfahren trägt insbesondere der Tatsache Rechnung, daß sich innerhalb des Metallsumpfes ausgehend von der Strangschale eine heterogene Zone des Kristallwachstums ausbildet. Dabei kann es durch unterschiedliches Wachstum der Kristalle gegenüberliegender Wandungen bereits im Eingießbereich zur Bildung von Brücken kommen, die einer Reduzierung der Banddicke einen Widerstand entgegensetzen und die Bandausförderung behindern.

Beim Gießen von 50 mm dicken Stahlbändern wird der Strangabzug zwischen 15 und 25 Sek. nach dem Eingießbeginn gestartet. Die Mindestabzugsgeschwindigkeit beträgt 1,1 m/min.

Die jeweilige Höhenlage des Gießspiegels wird vorteilhaft durch Temperaturmessung innerhalb der Kokillenwände ermittelt.

Die Höhenlage des Gießsumpfendes wird durch kontinuierliche Kraftmessung an der Breitseitenoberfläche des Bandes unmittelbar unterhalb der Kokille ermittelt. Die Höhenlage des Gießsumpfendes kann alternativ durch kontinuierliche Ultraschallmessung in Banddickenrichtung unmittelbar unterhalb der Kokille ermittelt werden.

Das Gießrohr kann zum Angießen in eine untere Angießposition gebracht werden und nach Bedecken der Gießrohraustrittsöffnungen in eine normale Betriebsstellung angehoben werden. Mit dem Beginn der Strangabzugsbewegung wird die Kokille oszillierend bewegt.

In einem Regelsystem für das erfindungsgemäße Verfahren werden Meßdaten der Gießspiegel- und Gießsumpfendenlokalisierung fortlaufend einem Prozeßrechner zugeleitet und nach Sollwert-Istwertvergleich die Bandabzugsgeschwindigkeit v_{B} und die entsprechende Eingießgeschwindigkeit v_{E} geregelt.

Der Zeitpunkt der Pulveraufgabe auf den Gießspiegel kann durch den Prozeßrechner bestimmt werden.

Eine Stahlbandgießanlage zur Durchführung des Verfahrens weist im Eingießbereich und im Parallelbereich der Breitseitenwände der Kokille mehrere Thermosensoren auf. Zur Gießsumpfendenermittlung sind der Kokille unmittelbar nachgeordnete Strangführungselemente mit Kraftsensoren versehen.

Die Erfindung wird anhand der Zeichnung näher erläutert. Es zeigen
Fig. 1 schematisch eine Stahlbandgießanlage mit einem Querschnitt der Kokille,
Fig. 2 einen Längsschnitt der Kokille gemäß der Linie 11-11,
Fig. 3 vier in Kokillenquerschnitte eingezeichnete Phasen des Angießvorganges und
Fig. 4 je ein Diagramm für die Eingießgeschwindigkeit und die synchrone Bandabzugsgeschwindigkeit.

In einer Stahlbandgießanlage gemäß Fig. 1 und 2 fließt Stahlschmelze 1 aus einem Gießbehälter 2 von einem höhenverstellbaren Stopfen 3 geregelt durch ein Gießrohr 4 in eine Kokille 5, die von zwei gegenüberliegenden Breitseitenwänder 6 und zwei Schmalseitenwänden 7 gebildet wird. Breitseitenwände 6 und Schmalseitenwände 7 sind mit Kühlkanälen 8 versehen. Eine Oszillationsvorrichtung für die Kokille ist durch Pfeile 9 angedeutet. Die Breitseitenwände 6 bilden oberhalb eines formatbestimmenden Parallelabschnittes 10 einen sich nach oben erweiternden Eingießbereich 11 zur Aufnahme des Gießrohres 4.

Die bei Gießbeginn zuerst in die Kokille 5 einströmende Stahlschmelze 1 verbindet sich mit einem Anfahrkopf 12 der an einem Anfahrstrang 13 befestigt ist. Der sich bildende Gießspiegel 14 steigt über die seitlichen Ausflußöffnungen 15 des Gierohres 4 an und wird danach zur Schmierung und zu Verhinderung der Oxydation durch Gießpulver abgedeckt. Zur Ermittlung der momentanen Höhe des Gießspiegels 14 sind in den Breitseitenwänden Thermoelemente 16 vorgesehen. Der Anfahrstrang 13 befindet sich bei Gießbeginn in einer der Kokille nachgeordneten aus Rollen 17 bestehenden Strangführung. Am Ende der Strangführung ist ein Treiber 18 zur Ausförderung zunächst des Anfahrstranges 13 und anschließend des gegossenen Stahlbandes angeordnet. Unmittelbar unterhalb der Kokille 5 ist eine Messeinrichtung 19 zur Ermittling der von ferrostatischen Druck auf die Bandschale 22 wirkenden Kraft angeordnet. Hierzu werden Kraftsensoren 19 verwendet

Die Meßdaten der Thermoelemente 16 und Kraftsensoren 19 werden einem Prozeßrechner 20 zugeleitet, der nach Sollwert-Istwertvergleich die erforderliche Bandabzugsgeschwindigkeit v_{B} für die Treiber 18 und die entsprechende Eingießgeschwindigkeit v_{E} für das Stellgerät 21 des Stopfens 3 bestimmt.

Wie aus Fig. 3 zu ersehen, erstarrt der flüssige Stahl an den gekühlten Brietseitenwänden 6 und Schmalseitenwänden 7 der Kokille 5 zu Bandschalen 22, deren Dicke nach unten zunimmt. Die im Bereich des erweiterten Eingießbereichs 11 an den Breitseitenwänden 6 sich bildenden Bandschalen 22 werden im Verlauf der Absenkbewegung zum formatbestimmenden Parallelabschnitt 10 einander genähert.

Vor Gießbeginn werden die Kokillenwandungen 6, 7 geschmiert. Danach läuft das in Fig. 3 in Phasen A, B, C, D - F und in Fig. 4 in Diagrammen für die Eingießgeschwindigkeit _{VE} und die Bandabzugsgeschwindigkeit v_{B} synchron dargestellte Angießverfahren ab.

Mit A ist der Beginn der Stahlzufuhr v_{E} bezeichnet. Sobald der Gießspiegel 14 den Parallelabschnitt 10 der Kokille 5 verlassen hat (H'), wird in der Phase B der Strangabzug gestartet und bis zum Zeitpunkt C auf einen Wert gebracht, bei dem das Gießsumpfende 23 aus dem Parallelabschnitt 10 wandert. Nachdem der Gießspiegel 14 die Ausflußöffnungen 15 des Gießrohres 4 bedeckt hat (H"), kann das Gießpulver aufgebracht werden. Durch weitere Steigerung von ve und v_{B} erreicht der Gießspiegel 14 zum Zeitpunkt D seine Sollhöhe (Hsoii). Im Zeitabschnitt B-D ist die Mindestabzugsgeschwindigkeit _{VB}m eine Funktion der momentanen Badspiegelhöhe H im Eingießbereich 11. Nach einer Stabilisierungsphase D - E werden _{VE} und v_{B} in gegenseitiger Abhängigkeit auf die vorgesehenen Betriebswerte bei F hochgefahren.

## Patentansprüche

1. Verfahren zum Angießen einer Stahlbandgießanlage mit einer Kokille mit gekühlten Schmalseitenwänden und Breitseitenwänden, die zur Aufnahme eines Gießrohres oberhalb eines formatbestimmenden Parallelabschnitts im Bereich der Breitseitenwände einen nach oben erweiterten Eingießbereich aufweist, dadurch gekennzeichnet, daß die Höhenlage des Gießspiegels (14) wegverfolgt wird, daß der Strangabzug zwischen Eintritt des Gießspiegels (14) in den erweiterten Eingießbereich (11) der Kokille (5) und Bedecken der Gießrohraustrittsöffnungen (15) gestartet und bis zur Erreichung der Sollgießspiegelhöhe auf eine Mindestabzugsgeschwindigkeit V_{B}m erhöht wird, bei welcher das Gießsumpfende (23) unterhalb des formatbestimmenden Parallelabschnittes (10) bleibt.

2. Verfahren nach Anspruch 1, dadurch gekennzeichnet, daß beim Gießen von 50 mm dicken Stahlbändern der Strangabzug zwischen 15 und 25 Sek. nach dem Eingießbeginn gestartet wird und die Mindestbandabzugsgeschwindigkeit 1,1 m/min beträgt.

3. Verfahren nach Anspruch 1, dadurch gekennzeichnet, daß die Höhenlage des Gießspiegels (14) durch Temperaturmessung innerhalb der Kokillenwände (6) ermittelt wird.

4. Verfahren nach Anspruch 1, dadurch gekennzeichnet, daß die Höhenlage des Gießsumpfendes (23) durch kontinuierliche Kraftmessung an der Breitseitenoberfläche des Bandes unterhalb der Kokille (5) ermittelt wird.

5. Verfahren nach Anspruch 1, dadurch gekennzeichnet, daß die Höhenlage des Gießsumpfendes (23) durch kontinuierliche Ultraschallmessung in Banddickenrichtung unterhalb der Kokille (5) ermittelt wird.

6. Verfahren nach Anspruch 1, dadurch gekennzeichnet, daß das Gießrohr (4) zum Angießen in einer unteren Angießposition steht und nach Bedecken der Gießrohraustrittsöffnungen (15) in eine obere Betriebsstellung angehoben wird.

7. Verfahren nach Anspruch 1, dadurch gekennzeichnet, daß die Kokille (5) mit dem Beginn des Strangabzuges oszillierend bewegt wird.

8. Regelsystem nach einem oder mehreren der Anspruch 1 bis 7, dadurch gekennzeichnet, daß Meßdaten der Gießspiegel- und Gießsumpfendenlokalisierung fortlaufend einem Prozeßrechner (20) zugeleitet werden und nach Sollwert-Istwertvergleich die Bandabzugsgeschwindigkeit V_{B} und die entsprechende Eingießgeschwindigkeit V_{E} geregelt werden.

9. Regelsystem nach Anspruch 8, dadurch gekennzeichnet, daß der Zeitpunkt Pulveraufgabe auf den Gießspiegel (14) durch den Prozeßrechner (20) bestimmt wird.

10. Vorrichtung zur Durchführung des Verfahrens nach einem oder mehreren der Ansprüche 1 bis 7, gekennzeichnet durch mehrere im Eingießbereich (11) und im Parallelababschnitt (10) der Breitseitenwände (6) angeordnete Thermoelemente oder Thermosensoren (16).

11. Vorrichtung zur Durchführung des Verfahren nach einem oder mehreren der Ansprüche 1 bis 7, dadurch gekennzeichnet, daß der Kokille unmittelbar nachgeordnete Strangführungselemente mit Kraftsensoren (19) versehen sind.

## Claims

1. Method for initial casting in a steel strip casting plant with a chill mould with cooled narrow side walls and wide side walls, which for the reception of a casting tube displays an upwardly enlarged pouring-in region in the region of the wide side walls above a format-determining parallel portion, characterised thereby, that the height position of the casting level (14) is tracked, that the strand take-off between entry of the casting level (14) into the enlarged pouring-in region (11) of the chill mould (5) and coverage of the casting tube exit openings (15) is started and increased until attainment of the target casting level height to a minimum take-off speed V_{b}m, at which the casting sump end (23) remains below the format-determining parallel portion (10).

2. Method according to claim 1, characterised thereby, that for the casting of steel strips of a thickness of 50 millimetres, the strand take-off is started between 15 and 25 seconds after the start of pouring-in and the minimum strip take-off speed amounts to 1.1 metres per minute.

3. Method according to claim 1, characterised thereby, that the height position of the casting level (14) is determined by temperature measurement within the chill mould walls (6).

4. Method according to claim 1, characterised thereby, that the height position of the casting sump end (23) is determined by continuous force measurement at the wide side surface of the strip underneath the chill mould (5).

5. Method according to claim 1, characterised thereby, that the height position of the casting sump end (23) is determined by continuous ultrasonic measurement in strip thickness direction underneath the chill mould (5).

6. Method according to claim 1, characterised thereby, that the casting tube (4) stands in a lower initial casting position for initial casting and is raised into an upper operative setting after coverage of the casting tube exit openings (15).

7. Method according to claim 1, characterised thereby, that the chill mould (5) is moved oscillating- ly from the beginning of the strand take-off.

8. Regulating system according to one or more of the claims 1 to 7, characterised thereby, that the measurement data of the location of casting level and casting sump end are conducted continuously to a process computer (20) and the strip take-off speed V_{B} and the corresponding pouring-in speed V_{E} are regulated after comparison of target and actual value.

9. Regulating system according to claim 8, characterised thereby, that the instant of powder charge on the casting level (14) is determined by the process computer (20).

10. Device for the performance of the method according to one or more of the claims 1 to 7, characterised by several thermocouples or thermal sensors (16) arranged in the pouring-in region (11) and in the parallel portion (10) of the wide side walls (6).

11. Device for the performance of the method according to one or more of the claims 1 to 7, characterised thereby, that strand guide elements arranged immediately downstream of the chill mould are provided with force sensors (19).

## Revendications

1. Procédé pour le démarrage de la coulée dans une installation de coulée de bandes d'acier, comportant une lingotière de coulée continue équipée de grandes et de petites parois latérales refroidies, lingotière présentant, au-delà d'un tronçon parallèle définissant les dimensions, une zone d'admission du métal en fusion évasée vers le haut dans le domaine des grandes parois latérales, destinée à la disposition d'une busette de coulée, caractérisé en ce qu'on suit la hauteur du niveau de coulée (14), en ce qu'on démarre l'extraction de la brame entre l'entrée du niveau de coulée (14) dans la zone d'admission élargie (11) de la lingotière (5) et le recouvrement des ouvertures d'évacuation (15) de la busette de coulée et l'augmente à une vitesse d'extraction minimum V_{Bm} jusqu'à ce que le niveau de consigne soit atteint, vitesse d'extraction minimum V_{Bm} à laquelle l'extrémité du cratère liquide (23) reste en dessous du tronçon parallèle (10) déterminant les dimensions.

2. Procédé selon la revendication 1 caractérisé en ce que, dans le cas de la coulée de bandes d'acier ayant une épaisseur de 50 mm, on démarre l'extraction de la brame entre 15 et 25 secondes après le début de coulée et en ce que la vitesse d'extraction minimum est de 1,1 m/min.

3. Procédé selon la revendication 1 caractérisé en ce que la hauteur du niveau de coulée (14) est déterminée par des mesures de température à l'intérieur des parois (6) de lingotière.

4. Procédé selon la revendication 1 caractérisé en ce que la hauteur de l'extrémité du cratère liquide (23) est déterminée par mesure continue de la force sur la surface (des grands côtés) de la bande, en dessous de la lingotière (5).

5. Procédé selon la revendication 1 caractérisé en ce que la hauteur de l'extrémité du cratère liquide (23) est déterminée par mesure continue par ultrasons dans la direction de l'épaisseur de la bande, en dessous de la lingotière (5).

6. Procédé selon la revendication 1, caractérisé en ce que la busette de coulée (4) se trouve dans une position inférieure de démarrage pour le démarrage de la coulée et est amenée dans une position de fonctionnement supérieure, après recouvrement des ouvertures d'évacuation (15) de la busette de coulée.

7. Procédé selon la revendication 1, caractérisé en ce que la lingotière (5) est entraînée dans un mouvement oscillant dès le début de l'extraction de brame.

8. Système de régulation selon l'une ou plusieurs des revendications 1 à 7 caractérisé en ce qu'on envoie continuellement des données de mesure de la localisation du niveau de coulée et de l'extrémité du cratère liquide à un calculateur (20) et en ce qu'on règle la vitesse d'extraction de bande V_{B} et la vitesse de coulée correspondante V_{E} après comparaison entre les valeurs réelles et les valeurs de consigne.

9. Système de régulation selon la revendication 8 caractérisé en ce que le moment de déversement de poudre sur le niveau de coulée (14) est déterminé par le calculateur (20).

10. Dispositif pour la mise en oeuvre du procédé selon l'une ou plusieurs des revendications 1 à 7 caractérisé par plusieurs thermocouples ou sondes thermiques (16) agencés dans la zone d'admission (11) et dans le tronçon parallèle (10) des grandes parois latérales (6).

11. Dispositif pour la mise en oeuvre du procédé selon l'une ou plusieurs des revendications 1 à 7 caractérisé en ce que des organes de guidage de brame agencés immédiatement en aval de la lingotière sont équipés de capteurs de force (19).
